# EUROPÄISCHE PATENTSCHRIFT

(11) **EP 2 944 422 B1**
(45) Veröffentlichungstag und Bekanntmachung des Hinweises auf die Patenterteilung: **11.04.2018**
(21) Anmeldenummer: 15156524.9
(22) Anmeldetag: 25.02.2015
(51) Int. Cl.: B24B 9/10, B24B 41/06, B23Q 7/16

(54) **Vorrichtung und Verfahren zur Kantenbearbeitung von Platten und/oder Scheiben aus Glas, Marmor, Stein und keramischen Materialien**
Device and method for machining edges of plates and/or discs made of glass, marble, stone and ceramic materials
Dispositif et procédé de traitement de chants de plaques et/ou de plateaux en verre, marbre, pierre et matériaux céramiques

(30) Priorität: 12.05.2014 DE 102014106678
(43) Veröffentlichungstag der Anmeldung: 18.11.2015
(73) Patentinhaber: Benteler Maschinenbau GmbH, 33602 Bielefeld (DE)
(72) Erfinder: Atac, Zafer, 33604 Bielefeld (DE); Korswird, Joachim, 49565 Bramsche (DE)
(74) Vertreter: Viering, Jentschura & Partner mbB Patent- und Rechtsanwälte

(56) Entgegenhaltungen:
- EP-A2- 0 365 995
- DE-A1- 19 754 186
- US-A- 4 375 141
- US-A1- 2003 236 060

## Beschreibung

Die Erfindung richtet sich auf eine Kantenbearbeitungsvorrichtung zur Kantenbearbeitung von Platten oder Scheiben aus Glas, Marmor, Stein und keramischen Materialien, umfassend eine Transporteinrichtung zum im Wesentlichen horizontalen Vorbewegen einer zu bearbeitenden Platte oder Scheibe und zumindest vier jeweils eine Kante der Platte oder Scheibe bearbeitende Kantenbearbeitungsmaschineneinheiten mit einer Kantenbearbeitungsseite, an der die Platte oder Scheibe vorbeitransportierbar ist. Die Kantenbearbeitungsvorrichtung weist zumindest vier einseitig arbeitende, die jeweils eine Kantenbearbeitungsseite aufweisende Kantenbearbeitungsmaschineneinheiten auf, die in einer Transportrichtung hintereinander linear in einer Reihe angeordnet sind, wobei sich die jeweiligen Kantenbearbeitungsseiten aller Kantenbearbeitungsmaschineneinheiten bezogen auf die Transportrichtung auf der gleichen Seite der Kantenbearbeitungsvorrichtung befinden und jeweils gleich ausgerichtet sind, und wobei zwischen zwei benachbarten Kantenbearbeitungsmaschineneinheiten jeweils ein Verkettungselement angeordnet ist, das die jeweiligen Kantenbearbeitungsmaschineneinheiten in Transportrichtung miteinander verbindet und die Platte oder Scheibe verschwenkt. Die Platten oder Scheiben werden in horizontaler Lage in einer Transportebene ausgerichtet durch die Kantenbearbeitungsvorrichtung transportiert und das Verschwenken der Platte oder Scheibe erfolgt in allen Verkettungselementen in Form einer Drehung mit jeweils gleich ausgerichtetem Drehsinn.

Weiterhin richtet sich die Erfindung auf ein Verfahren zur Kantenbearbeitung von Platten oder Scheiben aus Glas, Marmor, Stein oder keramischen Materialien, wobei eine zu bearbeitende Platte oder Scheibe durch eine Kantenbearbeitungsvorrichtung mit zumindest vier einseitig arbeitenden, jeweils eine eine Kante der Platte oder Scheibe bearbeitende Kantenbearbeitungsseite aufweisenden und in einer Transportrichtung hintereinander linear in einer Reihe angeordneten Kantenbearbeitungsmaschineneinheiten mit jeweils einem zwischen zwei benachbarten Kantenbearbeitungsmaschineneinheiten angeordneten und die jeweiligen Kantenbearbeitungsmaschineneinheiten in Transportrichtung miteinander verbindenden und die Platte oder Scheibe verschwenkenden Verkettungselementen transportiert wird, wobei sich die Kantenbearbeitungsseiten aller Kantenbearbeitungsmaschineneinheiten bezogen auf die Transportrichtung auf der gleichen Seite der Kantenbearbeitungsvorrichtung befinden und jeweils gleich ausgerichtet sind, und die Platten oder Scheiben in horizontaler Lage in einer Transportebene ausgerichtet durch die Kantenbearbeitungsvorrichtung transportiert und in allen Verkettungselementen in Form einer Drehung mit jeweils gleich ausgerichtetem Drehsinn verschwenkt werden.
Anlagen und Vorrichtungen zum Bearbeiten, insbesondere zum Schleifen und Polieren, einer Kante einer Platte, insbesondere aus Glas, Marmor und anderen Materialien, sind bekannt. Im Stand der Technik sind insbesondere vertikale einseitige Schleifmaschinen, die jeweils eine Glaskante schleifen, sowie doppelseitige Schleifmaschinen, die gleichzeitig zwei sich gegenüberliegende, parallele Kanten einer Platte oder Scheibe schleifen, bekannt. Des Weiteren sind auch Anlagen bekannt, mit denen gleichzeitig alle vier Kanten einer rechteckförmigen Glasplatte geschliffen werden können. Allerdings müssen doppelseitige oder vierseitige Anlagen oder Maschinen jeweils umgerüstet werden, wenn eine Glasplatte oder Glasscheibe mit einer anderen Abmessung bearbeitet werden soll. Hierdurch entstehen Ausfallzeiten aufgrund der Positionierarbeiten, die vorgenommen werden müssen. Bei doppelseitigen Maschinen übertrifft diese Zeit zum Umrüsten in der Regel sogar die eigentliche Zeit zum Schleifen. Zudem weisen doppelseitige Maschinen den Nachteil auf, dass die sich gegenüber liegenden Glaskanten parallel ausgerichtet sein müssen. Hierdurch können jedoch Glasplatten, die diese Parallelität nicht aufweisen, nicht mit diesen Maschinen bearbeitet werden.

Die bekannten einseitigen vertikalen Schleifmaschinen weisen diese Nachteile zwar nicht auf, allerdings werden die Glasplatten oder Scheiben oft nur so bearbeitet, wie sie der Schleifmaschine zugeführt werden. Somit hängt die Maßhaltigkeit der Glasplatten nach dem Schleifen einzig von dem Zuschnittmaß der zugeführten Rohglasplatten ab, so dass eine möglicherweise gewünschte Parallelität und Rechtwinkeligkeit der Glaskanten nicht garantiert werden kann.

In der DE 197 54 186 A1 wird ein Verfahren zum Schleifen der Ränder bzw. Kanten von rechteckigen Glasscheiben in mehreren taktgesteuerten Transport- und Schleifschritten beschrieben. Die vier Ränder bzw. Kanten werden nacheinander ohne Verdrehen der Scheiben oder Ortsveränderung der Schleifvorrichtungen geschliffen, nachdem die Scheibe zuvor mit dem zu schleifenden Rand an einem Anschlag ausgerichtet wurde. Vor dem Schleifen eines zu diesem senkrechten Randes wird die Scheibe in die Querrichtung bewegt. Mit diesem Verfahren können zwar Glasscheiben unterschiedlicher Ausmaße ohne Umrüsten geschliffen werden, allerdings ist die Zeitdauer, die für das Schleifen aller vier Kanten einer Glasscheibe benötigt wird, relativ hoch.

Die EP 0 365 995 A2 offenbart ebenfalls eine Kantenbearbeitungsvorrichtung für Glasplatten, die vier in Reihe hintereinander angeordnete Kantenbearbeitungsmaschineneinheiten umfasst, wobei zwischen zwei Kantenbearbeitungsmaschineneinheiten jeweils ein Verkettungselement in Form einer Glasscheibenwendevorrichtung angeordnet ist. Die Glasscheiben werden dabei senkrecht stehend durch die Anlage gefahren und in den Verkettungselementen senkrecht und vertikal stehend erfasst und um 90° gedreht. Während des Drehens oder Verschwenkens wird die jeweilige Glasscheibe mit Hilfe von Saugnäpfen gehalten.

Aus der US 4,375,141 A ist eine Vorrichtung zur beidseitigen Kantenbearbeitung von Glasplatten bekannt. Zur Ausrichtung der Platten ist ein Hub- und Schwenkvorrichtung ausgebildet, die mit einem Zählglied versehen ist. Das Zählglied bestimmt dabei den Zeitpunkt zu dem eine von der Hub- und Schwenkvorrichtung durchgeführte Drehung um einen Winkel von 90° abgeschlossen sein müsste und gibt die Zeitspanne vor, nach welcher die Hub- und Schwenkvorrichtung wieder abgesenkt wird.

Aus der US 2003/0236060 A1 ist eine Vorrichtung zur Kantenbearbeitung von Platten nach dem Oberbegriff des Anspruch 1 bekannt. Hierin ist eine Kantenbearbeitungsmaschine, die vier einseitig arbeitende Kantenbearbeitungsmaschineneinheiten umfasst, die hintereinander linear in einer Reihe angeordnet und mittels jeweils einem zwischen zwei Kantenbearbeitungsmaschineneinheiten angeordneten Verkettungselement und miteinander verbunden sind, offenbart. Die in der Kantenbearbeitungsvorrichtung zu bearbeitenden Platten oder Scheiben werden in horizontaler Lage durch die Kantenbearbeitungsvorrichtung transportiert und dabei in jeder der vier Kantenbearbeitungsmaschineneinheiten an jeweils einer Seitenkante bearbeitet. Die Verkettungselemente ermöglichen dabei ein Verschwenken der jeweils in horizontaler Lage zugeführten Platten um 90°, so dass von einer Kantenbearbeitungsmaschineneinheit zur nächsten die Platte soweit weitergedreht wird, dass eine an eine bearbeitete Platte angrenzende Seitenkante der Platte als nächste bearbeitet werden kann. Das Verschwenken einer jeweiligen Platte erfolgt in einem Verkettungselement dabei derart, dass die Platte mittels eines pneumatischen Zylinders an einer Eckkante erfasst und gehalten wird, wobei die währenddessen an der Unterseite der Platte angreifenden angetriebenen Bürstenrollen aufgrund ihres Reibschlusses einen Weitertransport der Platte um den als Schwenkachse wirkende Angriffspunkt des Pneumatikzylinders herum bewirken.
Der Erfindung liegt daher die Aufgabe zugrunde, eine Lösung zu schaffen, die es ermöglicht, die Bearbeitung von Kanten von Platten oder Scheiben, insbesondere aus Glas, Marmor oder anderen Materialien, die unterschiedliche Formate aufweisen, im Fließbetrieb nacheinander schnell und ohne zeitliche Lücken durchzuführen. Dabei sollen insbesondere Formate bearbeitet werden, die parallele und rechtwinkelige Kanten aufweisen, aber auch Formate von Platten oder Scheiben mit nicht parallelen und/oder rechtwinkeligen Kanten. Zudem kann eine hohe Fertigungsgenauigkeit bezogen auf gewünschte Vorgabemaße und Vorgabewinkel garantiert werden.

Für all die verschiedenen Formate ist jedoch vorgesehen, dass sie in einer vorgegebenen Maßhaltigkeit in Bezug auf Länge, Breite und Winkel gefertigt werden sollen, unabhängig von einer Zuschnitttoleranz der Rohplatten. Trotz unterschiedlicher Vorgabewinkel und Größentoleranzen der Rohplatten, soll eine maßhaltige und effektive Kantenbearbeitung von Platten oder Scheiben, insbesondere aus Glas, durchgeführt werden.

Bei einer Vorrichtung der eingangs näher bezeichneten Art wird diese Aufgabe erfindungsgemäß dadurch gelöst, dass die Verkettungselemente eine Hub- und Schwenkvorrichtung zum Anheben und zum Verschwenken um einen Winkel sowie zum Absenken der jeweils zu bearbeitenden Platte oder Scheibe in horizontaler Lage umfassen und zumindest ein Teil der Verkettungselemente eine in die Transportebene einschwenkbare Anschläge aufweisende und sich auf den gewünschten Vorgabewinkel einstellende Winkelausrichtungsvorrichtung für eine Winkeleinstellung der Platte oder Scheibe aufweist und die Verkettungselemente jeweils eine die jeweils zu bearbeitende Kante der Platte oder Scheibe in Bezug auf eine Referenzkante ausrichtende Seitenausrichtungsvorrichtung aufweisen..

Weiterhin wird die Erfindung gelöst durch ein Verfahren der eingangs näher bezeichneten Art, bei dem die jeweils zu bearbeitende Platte oder Scheibe in dem jeweiligen Verkettungselement mittels einer Hub- und Schwenkvorrichtung in horizontaler Lage angehoben und um einen Winkel verschwenkt sowie abgesenkt wird, und dass zumindest ein Winkel der Platte oder Scheibe in zumindest einem Teil der Verkettungselemente mittels einer in die Transportebene verschwenkbare Anschläge aufweisenden und sich auf den gewünschten Vorgabewinkel einstellenden Winkelausrichtungsvorrichtung ausgerichtet wird und die zu bearbeitende Kante der Platte oder Scheibe beim Durchlaufen der Verkettungselemente jeweils mittels einer Seitenausrichtungsvorrichtung in Bezug auf eine Referenzkante der jeweiligen Kantenbearbeitungsmaschineneinheit ausgerichtet wird.

Zweckmäßige Ausgestaltungen und vorteilhafte Weiterbildungen der Erfindung sind Gegenstand der jeweiligen Unteransprüche.

Zur Lösung der vorstehenden Aufgabe schlägt die Erfindung also vor, vier einseitig arbeitende Kantenbearbeitungsvorrichtungen hintereinander anzuordnen und mit je einem Verkettungselement, insgesamt drei Stück, miteinander zu verbinden. Der Transport der Platten/Scheiben erfolgt in einer horizontalen Lage.

Die Verkettungselemente sind jeweils mit einer Hub-/Schwenkvorrichtung ausgestattet, die ein Verschwenken der Platten um einen Winkel α ermöglicht. Damit kann ohne Umrüsten eine Bearbeitung der vier Kanten einer Platte ermöglicht werden, unabhängig von den vorgegebenen Rohmaßen der zu bearbeitenden Platte.
Dadurch dass die vier Kantenbearbeitungsmaschineneinheiten derart angeordnet sind, dass die Kantenbearbeitungsseite jeweils gleich ausgerichtet ist, ist ein gleichmäßiger Fluss der Bearbeitung ermöglicht.

Insbesondere sieht die Erfindung vor, dass die verschwenkbaren Anschläge gegenüber der Referenzkante der sich anschließenden Kantenbearbeitungsmaschineneinheit orthogonal ausgerichtet und um eine Achse verschwenkbar gelagert sind.
Insbesondere weist die Seitenausrichtungsvorrichtung eine Seitenausrichtleiste mit Rollen auf. In einer Ausgestaltung sieht die Erfindung vor, dass vor der ersten Kantenbearbeitungsmaschineneinheit ein Einlaufförderer mit einer Seitenausrichtungsvorrichtung für das Ausrichten der zu bearbeitenden Kante der Platte oder Scheibe in Bezug auf eine Referenzkante angeordnet ist. Damit ist ein sicheres Einlaufen und eine korrekte Positionierung der zu bearbeitenden Platte in der ersten Kantenbearbeitungsmaschineneinheit ermöglicht.

In einer Ausgestaltung sieht die Erfindung vor, dass zumindest ein Teil der Kantenbearbeitungsmaschineneinheiten Sensoren und/oder Messgeräte zum Vermessen der Kantenlänge der bearbeiteten Kante der Platte oder Scheibe oder zum Ermitteln von weiteren Prozessdaten bei der Kantenbearbeitung aufweisen.

Insbesondere sieht die Erfindung vor, dass eine Steuervorrichtung vorgesehen ist, in der die von den Sensoren ermittelten Messdaten verarbeitet und zur Steuerung der Kantenbearbeitungsvorrichtung verwendet werden.

Als weiteren Vorteil sieht das erfindungsgemäße Verfahren vor, dass vor der ersten Kantenbearbeitungsmaschineneinheit die zu bearbeitende Kante der Platte oder Scheibe in Bezug auf eine Referenzkante mittels einer Seitenausrichtungsvorrichtung ausgerichtet wird.

Als weiteren Vorteil sieht das erfindungsgemäße Verfahren vor, dass die Kantenlänge der bearbeiteten Kante mittels Sensoren oder einer Messeinrichtung vermessen wird.

In einer weiteren Ausgestaltung sieht das erfindungsgemäße Verfahren vor, dass in einer Steuervorrichtung die von den Sensoren ermittelten Messdaten verarbeitet und zur Steuerung der Vorrichtung verwendet werden.

Ebenso lässt sich gemäß des erfindungsgemäßen Verfahrens der zeitliche Abstand zwischen den Platten oder Scheiben als eine Konstante einstellen, die unabhängig von der Plattengröße und der Kantenbearbeitungsgeschwindigkeit ist.

Insbesondere sieht das erfindungsgemäße Verfahren vor, dass die Zeitkonstante 4 Sekunden beträgt.

Als weiteren Vorteil sieht das erfindungsgemäße Verfahren vor, dass sich die Taktzeit der Bearbeitung für eine Platte oder Scheibe aus der Laufzeit der jeweils längsten Kante jeder einzelnen Platte und der Zeitkonstante von 4 Sekunden als Lückenzeit für die nachfolgenden Platte oder Scheibe ergibt.

Nachfolgend wird die Erfindung unter Bezugnahme auf die anliegenden Zeichnungen anhand eines bevorzugten Ausführungsbeispiels näher erläutert.

Es zeigen:
- Fig. 1: eine schematische Darstellung der verschiedenen Positionen einer Platte und/oder Scheibe während des erfindungsgemäßen Verfahrens zur Kantenbearbeitung;
- Fig. 2: eine schematische Darstellung eine erfindungsgemäßen Vorrichtung zur Kantenbearbeitung.

Fig. 1 zeigt eine schematische Übersicht einer bevorzugten Ausführungsform des erfindungsgemäßen Verfahrens zur Kantenbearbeitung einer Platte und/oder Scheibe 1 aus Glas, Marmor, Stein oder anderen Materialien. Die zu bearbeitende Platte 1 weist vier Kanten a), b), c) und d) auf. Bei der Kantenbearbeitung handelt es sich insbesondere um das Schleifen und Polieren der Kanten a), b), c) und d) der Platte 1, wobei es sich vorzugsweise um eine Glasplatte handelt. Die Glasplatte 1 hat ein Rohmaß, da durch die Kantenverarbeitung Material abgetragen wird und damit das Endmaß der Glasplatte 1 geringer als das Rohmaß ist. Vorzugsweise beträgt das Bearbeitungsaufmaß 1,5 mm je Kante.

Diese Platte 1 wird mittels einer hier nicht näher dargestellten Transportvorrichtung einer in Fig. 2 dargestellten Vorrichtung 2 zur Kantenbearbeitung übergeben und durch diese transportiert, wobei sie horizontal in einer Transportebene T ausgerichtet ist. Die verschiedenen Einheiten der Bearbeitungsvorrichtung 2 weisen jeweils eine Referenzkante 3 auf, die als idealisierte Linie die Position der jeweiligen bearbeiteten Kante nach der Bearbeitung darstellt.

Im **Schritt 1** des Verfahrens wird die Glasplatte 1 einem Einlaufförderer 4 übergeben, wobei ihre längere Kante d) orthogonal zu einer Transportrichtung R ausgerichtet ist. Die zu schleifende Kante a) befindet sich in dieser Position etwa parallel zu der Referenzkante 3 und in diesem Ausführungsbeispiel bezogen auf die Transportrichtung R rechts von der Referenzkante 3, in der Fig. 1 mit r angegeben. Der Einlaufförderer 4 weist eine Seitenausrichtungsvorrichtung 5 für die Glasplatte 1 auf, die eine Seitenausrichtleiste 6 mit hier nicht dargestellten Rollen aufweist, die die Glasplatte 1 so positioniert, dass die zu bearbeitende Kante a) parallel zur Referenzkante 3 positioniert wird. Wenn von einem Schleifaufmaß S von 1,5 mm je Kante a), b), c) und d) auszugehen ist, so wird die Glaskante a) genau 1,5 mm rechts von der Referenzkante 3 positioniert.

Der Einlaufförderer 4 weist des Weiteren eine Winkelausrichtungseinrichtung 7 mit Anschlägen 8 auf. In einem **Schritt 2** schwenken die Anschläge 8 der Winkelausrichtungseinrichtung 7 in die Transportebene T ein. Der Schwenkwinkel der Winkelausrichtungseinrichtung 7 stellt sich dabei automatisch auf den vorgegebenen Winkel (Vorgabewinkel) der gewünschten endbearbeiteten Glasplatte 1 ein. Die Glasplatte 1 läuft gegen die Anschläge 8, wird dabei gestoppt und richtet sich entsprechend aus. Hierdurch können Rohmaßtoleranzen hinsichtlich des Winkelzuschnitts des Rohglases ausgeglichen werden. Danach werden die Anschläge 8 der Winkelausrichtungseinrichtung 7 wieder eingefahren und die Glasplatte 1 fährt in die erste Kantenbearbeitungsmaschineneinheit 9 ein.

In der Kantenbearbeitungsmaschineneinheit 9 wird die Glasplatte 1 in einem **Schritt 3** bearbeitet, wobei die zu bearbeitende Platte 1 an den in der Kantenbearbeitungsmaschineneinheit 9 vorgesehenen Schleif- und Polierstationen vorbeitransportiert wird und das Material wie im Stand der Technik bekannt abgetragen wird.

Nach dem Verlassen der Kantenbearbeitungsmaschineneinheit 9 wird in einem **Schritt 4** die Glasplatte 1 in ein Verkettungselement 10 überführt und dort an der Hinterkante b), d.h. der Kante, die an die verarbeitete Kante a) angrenzt und als nächste bearbeitet werden soll, erfasst. In dem Verkettungselement 10 wird die Glasplatte 1, nachdem sie eine bestimmte Position in dem Verkettungselement 10 erreicht hat, mittels einer Hubeinrichtung aus der Transportebene T herausgehoben und mittels einer hier nicht näher dargestellten Schwenkeinrichtung um 90 Grad gegen den Uhrzeigersinn verschwenkt. Im Rahmen der Erfindung ist es auch möglich, dass die gesamte Anlage 2 zur Kantenbearbeitung so aufgebaut ist, dass die Platten 1 um 90 Grad mit dem Uhrzeigersinn verschwenkt werden. Der Schwenkpunkt wird dabei so gewählt, dass nun die Glaskante b) rechts von der Referenzkante 3 liegt. Das Verkettungselement 10 weist ebenfalls eine Seitenausrichtungsvorrichtung 5 mit einer Seitenausrichtleiste 6 auf, die jedoch im Schritt 4 so weit zurückgefahren ist, dass die Glaskante b) noch nicht berührt wird.

In einem **Schritt 5** wird nun mittels der Seitenausrichtungsvorrichtung 5 des Verkettungselements 10 die zu bearbeitende Kante b) der Glasplatte 1 gegenüber der Referenzkante 3 der nachfolgenden Kantenbearbeitungsmaschineneinheit 11 ausgerichtet. Die Referenzkante 3 der Kantenmaschineneinheiten 9 und 11 können dabei eine identische Ausrichtung haben. Die Seitenausrichtungsleiste 6 der Seitenausrichtungsvorrichtung 5 fährt dabei solange vor, bis die zu bearbeitende Kante b) der Glasplatte 1 genau 1,5 mm rechts von der Referenzkante 3 positioniert ist.

Anschließend durchläuft die Glasplatte 1 in einem **Schritt 6** den Bearbeitungsprozess in der Kantenbearbeitungsmaschineneinheit 11, indem sie an den entsprechenden Schleif- und Polierstationen vorbeibefördert wird. Ein Sensor erfasst die Anwesenheit der Glasplatte 1 und mittels eines Sensors oder Messgerätes wird die nach der Bearbeitung verbliebene Restlänge der Glasplatte 1 ermittelt. Die Restlänge der Kante b) ergibt sich dabei aus dem Materialabtrag beim Bearbeiten der Kante a). Die Endlänge der Kante b) ergibt sich nach der Kantenbearbeitung der Kante c).

Nach dem Verlassen der Bearbeitungsvorrichtung 11 wird die Kante c) (Hinterkante)der Glasplatte 1 in einem **Schritt 7** von einem weiteren Verkettungselement 12 erfasst. Nachdem die Kante c) einen definierten Punkt in dem Verkettungselement 12 erreicht hat, wird die Glasplatte 1 aus der Transportebene T herausgehoben und um 90 Grad gegen den Uhrzeigersinn verschwenkt. Der Schwenkpunkt ist dabei so gewählt, dass die Glaskante c), die vorher die Hinterkante war, jetzt rechts von der Referenzkante 3 der nachfolgenden Kantenbearbeitungsmaschineneinheit 13 liegt. Das Verkettungselement 12 weist ebenfalls eine Seitenausrichtungsvorrichtung 5 mit einer Seitenausrichtleiste 6 auf, die jedoch im Schritt 7 so weit zurückgefahren ist, dass die Glaskante c) noch nicht berührt wird.

In einem **Schritt 8** fährt die Seitenausrichtleiste 6 des Verkettungselementes 12 während des Transports der Glasplatte 1 soweit vor, dass die tangentiale Berührungslinie der Rollen der Seitenausrichtleiste 6 an der Glaskante c) genau so weit rechts der Referenzkante 3 positioniert ist, um zu gewährleisten, dass gerade soviel Material in der nachfolgend angeordneten Kantenbearbeitungsmaschineneinheit 13 abgetragen wird, wie erforderlich ist, um das geforderte Breitenmaß der Glasplatte 1 zu erreichen.

Das Verkettungselement 12 ist ebenfalls mit einer Winkelausrichtungseinrichtung 7 ausgestattet. Die Anschläge 8 der Winkelausrichtungsvorrichtung 7 vor der Kantenbearbeitungsmaschineneinheit 13 schwenken in dem **Schritt 8** in die Transportebene T ein. Der Winkel der Winkelausrichtungsvorrichtung 7 stellt sich dabei mittels einer Steuereinrichtung automatisch auf den Vorgabewinkel der gewünschten Endmaße der Glasplatte 1 ein. Die Glasplatte 1 läuft gegen die Anschläge 8, stoppt dadurch kurzzeitig und wird dadurch ausgerichtet. Dann schwenken die Anschläge 8 aus der Transportebene T wieder aus, und die Glasplatte läuft in die Kantenbearbeitungsmaschineneinheit 13 ein.

Im **Schritt 9** wird die Glasplatte 1 in der Kantenbearbeitungsmaschineneinheit 13 bearbeitet, indem sie an den stationären Schleif- und Polierstationen vorbeigefördert wird. Ein Sensor erfasst die Anwesenheit der Glasplatte 1 und mittels eines Sensors oder eine Messeinheit wird die verbliebene Restlänge der Glaskante c) ermittelt. Die Restlänge der Kante c) ergibt sich dabei aus dem Materialabtrag beim Bearbeiten der Kante b). Die Endlänge der Kante c) ergibt sich nach der Kantenbearbeitung der Kante d).

Nach dem Verlassen der Kantenbearbeitungsmaschineneinheit 13 wird in einem **Schritt 10** die Hinterkante d) der Glasplatte 1 auf einem weiteren Verkettungselement 14 erfasst. Nachdem die Hinterkante d) einen definierten Punkt in dem Verkettungselement 14 erreicht hat, wird die Glasplatte 1 aus der Transportebene T herausgehoben und um 90 Grad gegen den Uhrzeigersinn verschwenkt. Der Schwenkpunkt ist so gewählt, dass die Glaskante d), die vorher die Hinterkante war, jetzt oberhalb der Referenzkante 3 von der nachfolgenden Kantenbearbeitungsmaschineneinheit 15 liegt. Das Verkettungselement 12 weist ebenfalls eine Seitenausrichtungsvorrichtung 5 mit einer Seitenausrichtleiste 6 auf, die jedoch im Schritt 10 so weit zurückgefahren ist, dass die Glaskante d) noch nicht berührt wird.

In einem **Schritt 11** fährt die Seitenausrichtleiste 6 des Verkettungselements 14 vor der Kantenbearbeitungsmaschineneinheit 15 während des Transports der Glasplatte 1 so weit vor, dass die tangentiale Berührungslinie der Rollen an der Glaskante d) genau so weit rechts von der Referenzkante 3 positioniert ist, um zu gewährleisten, dass gerade soviel Material in der Kantenbearbeitungsmaschineneinheit 15 abgetragen wird, wie erforderlich ist, um das geforderte Breitenmaß zu erreichen. Die derart ausgerichtete Glasplatte 1 läuft dann im Schritt 12 in die Kantenbearbeitungsmaschineneinheit 15 ein und die Kante d) wird bearbeitet, so dass damit alle Kanten a), b), c) und d) bearbeitet sind.

Wie in Fig. 2 dargestellt, umfasst die Vorrichtung 2 zur Kantenbearbeitung vier Kantenbearbeitungsmaschineneinheiten 9, 11, 13 und 15. Vor der ersten Kantenbearbeitungsmaschineneinheit 9 ist der Einlaufförderer 4 angeordnet. Zwischen den Kantenbearbeitungsmaschineneinheiten 9 und 11, 11 und 13 und 13 und 15 sind jeweils Verkettungselemente 10, 12 und 14 angeordnet, die die Kantenbearbeitungsmaschineneinheiten 9, 11, 13 und 15 miteinander verbinden und ein Verschwenken um vorzugsweise 90 Grad und ein Ausrichten der Glasplatte 1 bewirken, um eine Bearbeitung aller vier Kanten a), b), c) und d) der Glasplatte 1 sicherzustellen, bei der die vorgegebene Maßhaltigkeit bezogen auf die Länge, Breite und der Winkel der bearbeiteten Glasplatte 1 eingehalten werden kann. Für das Verschwenken der Glasplatte 1 sind die Verkettungselemente jeweils mit einer Hub- und Schwenkvorrichtung ausgestattet. Das Verschwenken der Glasplatte 1 ist dabei bei allen Verkettungselementen 10, 12 und 14 gleich ausgerichtet, d.h. in dem hier dargestellten Ausführungsbeispiel um 90 Grad gegen den Uhrzeigersinn. Daher befindet sich die jeweilige Bearbeitungskante aller Kantenbearbeitungsmaschineneinheiten 9, 11, 13 und 15 auf der gleichen Seite bezogen auf die Transportrichtung R, und zwar rechts vor der Referenzkante 3 bei einer Drehung gegen den Uhrzeigersinn und links bei einer Drehung im Uhrzeigersinn.

Der Einlaufförderer 4 und die Verkettungselemente 10, 12 und 14 sind jeweils mit einer Seitenausrichtungsvorrichtung 5 mit einer Seitenausrichtleiste 6 versehen. Die Seitenausrichtleiste 6 weist Rollen auf, die die Glasplatte 1 jeweils gegen die Referenzkante 3 schieben, um eine Ausrichtung der Glasplatte 1 zu ermöglichen. In den Verkettungselementen sind jeweils Sensoren vorgesehen, die die Position der Kanten der Glasplatte 1 detektieren und damit sicherstellen, dass die zu bearbeitende Glaskante nach dem Verschenken der Glasplatte 1 so passend liegt, dass sie nur noch in Richtung der Referenzkante 3 geschoben werden muss, um den passenden Abstand für die nachfolgende Kantenbearbeitung zu haben.

Dabei weisen Glasplatten 1, die nicht rechtwinkelig sind, grundsätzlich eine Schräge gegenüber der Referenzkante 3 auf. Durch Schieben der Glasplatte 1 in Richtung der Referenzkante 3 wird die Schräge parallel zur Referenzkante 3 gedreht.

An zumindest zwei der Kantenbearbeitungsmaschineneinheiten 9, 13 ist eine Winkelausrichtungseinrichtung 7 mit Anschlägen 8 vorgesehen. Die Anschläge 8 sind horizontal schwenkbar ausgeführt und orthogonal zur Referenzkante 3 der jeweiligen Kantenbearbeitungsmaschineneinheit 9, 13 ausgerichtet. In dieser Position kann eine rechtwinkelige Glasplatte 1 erzeugt werden, indem die Glasplatte 1 gegen die Anschläge 8 der Winkelausrichtungseinrichtung 7 läuft. Nachdem die Seitenausrichtungsvorrichtung 5 die Glasplatte 1 während ihrer Vorwärtsbewegung an die Referenzkante 3 geschoben hat, wird die Glasplatte 1 kurzzeitig an den heruntergeklappten Anschlägen 8 gestoppt und dadurch ausgerichtet. Danach schwenken die Anschläge 8 wieder aus der Transportebene T aus und die Glasplatte 1 kann in die jeweils nachfolgende Kantenbearbeitungsmaschineneinheit 9, 13 einlaufen. Durch die Schwenkfunktion der Anschläge 8 ist eine exakte Winkeleinstellung der Glasplatte 1 ermöglicht sowohl für rechtwinkelige Winkel als auch für andere Winkeleinstellungen.

Um die Vorgabemaße hinsichtlich der Breite und Länge der Glasplatte 1 einzuhalten, werden die Länge der bearbeiteten Glaskante in der jeweiligen Kantenbearbeitungsmaschineneinheit 9, 11 und 13 vermessen. Der ermittelte Messwert dient zur Steuerung der Seitenausrichtungsvorrichtung des nachfolgenden Verkettungselements.

Um möglichst kurze Taktzeiten zu erzielen, werden die Abstände zwischen den zu bearbeitenden Glasplatten 1 möglichst klein gehalten. Der zeitliche Abstand zwischen den Glasplatten 1 ist eine Konstante, die unabhängig von der Glasgröße und der Bearbeitungsgeschwindigkeit ist. Er beträgt vorzugsweise 4 Sekunden, was der erforderlichen Zeit für das Verschwenken der Glasplatten 1 um 90 Grad entspricht.

Somit berechnet sich die Taktzeit der Bearbeitung für eine Glasplatte 1 aus der Laufzeit der jeweils längsten Kante jeder einzelnen Glasplatte 1 und der Zeitkonstante von 4 Sekunden als Lückenzeit für die nachfolgenden Glasplatten 1. Jede Glasplatte 1 verzögert damit das Einlaufen der nachfolgenden Glasplatte um ihre jeweilige individuelle Taktzeit. Damit ist eine lückenoptimierte Fertigungssequenz sichergestellt.

## Patentansprüche

1. Kantenbearbeitungsvorrichtung (2) zur Kantenbearbeitung von Platten (1) oder Scheiben aus Glas, Marmor, Stein oder keramischen Materialien, umfassend eine Transporteinrichtung zum im Wesentlichen horizontalen Vorbewegen einer zu bearbeitenden Platte (1) oder Scheibe und zumindest vier jeweils eine Kante (a, b, c, d) der Platte (1) oder Scheibe bearbeitende Kantenbearbeitungsmaschineneinheiten (9, 11, 13, 15) mit einer Kantenbearbeitungsseite, an der die Platte (1) oder Scheibe vorbeitransportierbar ist, wobei die Kantenbearbeitungsvorrichtung (2) zumindest vier einseitig arbeitende, die jeweils eine Kantenbearbeitungsseite aufweisende Kantenbearbeitungsmaschineneinheiten (9, 11, 13, 15) aufweist, die in einer Transportrichtung (R) hintereinander linear in einer Reihe angeordnet sind, wobei sich die jeweiligen Kantenbearbeitungsseiten aller Kantenbearbeitungsmaschineneinheiten (9, 11, 13, 15) bezogen auf die Transportrichtung (R) auf der gleichen Seite der Kantenbearbeitungsvorrichtung (2) befinden und jeweils gleich ausgerichtet sind, und wobei zwischen zwei benachbarten Kantenbearbeitungsmaschineneinheiten (9, 11; 11, 13; 13, 15) jeweils ein Verkettungselement (10, 12, 14) angeordnet ist, das die jeweiligen Kantenbearbeitungsmaschineneinheiten (9, 11, 13, 15) in Transportrichtung (R) miteinander verbindet und die Platte (1) oder Scheibe verschwenkt, wobei die Platten (1) oder Scheiben in horizontaler Lage in einer Transportebene (T) ausgerichtet durch die Kantenbearbeitungsvorrichtung (2) transportiert werden und das Verschwenken der Platte (1) oder Scheibe in allen Verkettungselementen (10, 12, 14) in Form einer Drehung mit jeweils gleich ausgerichtetem Drehsinn erfolgt,
**dadurch gekennzeichnet,**
**dass** die Verkettungselemente (10, 12, 14) eine Hub- und Schwenkvorrichtung zum Anheben und zum Verschwenken um einen Winkel sowie zum Absenken der jeweils zu bearbeitenden Platte (1) oder Scheibe in horizontaler Lage umfassen und zumindest ein Teil der Verkettungselemente (10, 12, 14) eine in die Transportebene (R) einschwenkbare Anschläge (8) aufweisende und sich auf den gewünschten Vorgabewinkel einstellende Winkelausrichtungsvorrichtung (7) für eine Winkeleinstellung der Platte (1) oder Scheibe aufweist und die Verkettungselemente (10, 12, 14) jeweils eine die jeweils zu bearbeitende Kante (a, b, c, d) der Platte oder Scheibe in Bezug auf eine Referenzkante (3) der jeweiligen Kantenbearbeitungseinheit (9,11,13,15) ausrichtende Seitenausrichtungsvorrichtung (5) aufweisen.

2. Kantenbearbeitungsvorrichtung (2) nach Anspruch 1, **dadurch gekennzeichnet dass** die verschwenkbaren Anschläge (8) gegenüber der Referenzkante (3) der sich anschließenden Kantenbearbeitungsmaschineneinheit (9, 11, 13, 15) orthogonal ausgerichtet und um eine Achse verschwenkbar gelagert sind.

3. Kantenbearbeitungsvorrichtung (2) nach Anspruch 1 oder 2, **dadurch gekennzeichnet, dass** die Seitenausrichtungsvorrichtung (5) eine Seitenausrichtleiste (6) mit Rollen aufweist.

4. Kantenbearbeitungsvorrichtung (2) nach einem der Ansprüche 1 bis 3, **dadurch gekennzeichnet, dass** vor der ersten Kantenbearbeitungsmaschineneinheit (9) ein Einlaufförderer (4) mit einer Seitenausrichtungsvorrichtung (5) für das Ausrichten der zu bearbeitenden Kante (a) der Platte (1) oder Scheibe in Bezug auf eine Referenzkante (3) angeordnet ist.

5. Kantenbearbeitungsvorrichtung (2) nach einem der vorangehenden Ansprüche, **dadurch gekennzeichnet, dass** zumindest ein Teil der Kantenbearbeitungsmaschineneinheiten (9, 11, 13, 15) Sensoren und/oder Messgeräte zum Vermessen der Kantenlänge der bearbeiteten Kante (a, b, c, d) der Platte (1) oder Scheibe oder zum Ermitteln von weiteren Prozessdaten bei der Kantenbearbeitung aufweisen.

6. Kantenbearbeitungsvorrichtung (2) nach Anspruch 5, **dadurch gekennzeichnet, dass** eine Steuervorrichtung vorgesehen ist, in der die von den Sensoren ermittelten Messdaten verarbeitet und zur Steuerung der Kantenbearbeitungsvorrichtung (2) verwendet werden.

7. Verfahren zur Kantenbearbeitung von Platten (1) oder Scheiben aus Glas, Marmor, Stein oder keramischen Materialien, wobei eine zu bearbeitende Platte (1) oder Scheibe durch eine Kantenbearbeitungsvorrichtung (2) mit zumindest vier einseitig arbeitenden, jeweils eine eine Kante (a, b, c, d) der Platte (1) oder Scheibe bearbeitende Kantenbearbeitungsseite aufweisenden und in einer Transportrichtung (R) hintereinander linear in einer Reihe angeordneten Kantenbearbeitungsmaschineneinheiten (9, 11, 13, 15) mit jeweils einem zwischen zwei benachbarten Kantenbearbeitungsmaschineneinheiten (9, 11; 11, 13; 13, 15) angeordneten und die jeweiligen Kantenbearbeitungsmaschineneinheiten (9, 11, 13, 15) in Transportrichtung (R) miteinander verbindenden und die Platte (1) oder Scheibe verschwenkenden Verkettungselementen (10, 12, 14) transportiert wird, wobei sich die Kantenbearbeitungsseiten aller Kantenbearbeitungsmaschineneinheiten (9, 11, 13, 15) bezogen auf die Transportrichtung (R) auf der gleichen Seite der Kantenbearbeitungsvorrichtung (2) befinden und jeweils gleich ausgerichtet sind, und die Platten (1) oder Scheiben in horizontaler Lage in einer Transportebene (T) ausgerichtet durch die Kantenbearbeitungsvorrichtung (2) transportiert und in allen Verkettungselementen (10, 12, 14) in Form einer Drehung mit jeweils gleich ausgerichtetem Drehsinn verschwenkt werden, **dadurch gekennzeichnet, dass** die jeweils zu bearbeitende Platte (1) oder Scheibe in dem jeweiligen Verkettungselement (10, 12, 14) mittels einer Hub- und Schwenkvorrichtung in horizontaler Lage angehoben und um einen Winkel verschwenkt sowie abgesenkt wird, und dass zumindest ein Winkel der Platte (1) oder Scheibe in zumindest einem Teil der Verkettungselemente (10, 12, 14) mittels einer in die Transportebene verschwenkbare Anschläge (8) aufweisenden und sich auf den gewünschten Vorgabewinkel einstellenden Winkelausrichtungsvorrichtung (7) ausgerichtet wird und die zu bearbeitende Kante (a, b, c, d) der Platte (1) oder Scheibe beim Durchlaufen der Verkettungselemente (10, 12, 14) jeweils mittels einer Seitenausrichtungsvorrichtung (5) in Bezug auf eine Referenzkante (3) der jeweiligen Kantenbearbeitungsmaschineneinheit (9, 11, 13, 15) ausgerichtet wird.

8. Verfahren nach Anspruch 7, **dadurch gekennzeichnet, dass** vor der ersten Kantenbearbeitungsmaschineneinheit (9) die zu bearbeitende Kante (a) der Platte (1) oder Scheibe in Bezug auf eine Referenzkante (3) mittels einer Seitenausrichtungsvorrichtung (5) ausgerichtet wird.

9. Verfahren nach einem der Ansprüche 7 oder 8, **dadurch gekennzeichnet, dass** die Kantenlänge der bearbeiteten Kante (a, b, c, d) der Platte (1) oder Scheibe mittels Sensoren oder einer Messeinrichtung vermessen wird.

10. Verfahren nach einem der Ansprüche 7 - 9, **dadurch gekennzeichnet, dass** in einer Steuervorrichtung die von den Sensoren ermittelten Messdaten verarbeitet und zur Steuerung der Vorrichtung (2) verwendet werden.

11. Verfahren nach einem der Ansprüche 7-10, **dadurch gekennzeichnet, dass** der zeitliche Abstand zwischen zwei aufeinanderfolgenden Platten (1) oder Scheiben eine Konstante ist, die unabhängig von der Plattengröße und der Kantenbearbeitungsgeschwindigkeit eingestellt wird.

12. Verfahren nach Anspruch 11, **dadurch gekennzeichnet, dass** die Zeitkonstante 4 Sekunden beträgt.

13. Verfahren nach Anspruch 11 oder 12, **dadurch gekennzeichnet, dass** sich die Taktzeit der Bearbeitung für eine Platte (1) oder Scheibe aus der Laufzeit der jeweils längsten Kante (a, b, c, d) jeder einzelnen Platte (1) oder Scheibe und der Zeitkonstante, vorzugsweise 4 Sekunden, als Lückenzeit für die nachfolgenden Platte (1) oder Scheibe ergibt.

## Claims

1. Apparatus (2) for machining the edges of panels (1) or sheets of glass, marble, stone or ceramic materials, comprising a transporting device for the essentially horizontal advancement of a panel (1) or sheet which is to be machined and also comprising at least four edge-machining units (9, 11, 13, 15), which each machine one edge (a, b, c, d) of the panel (1) or sheet and have an edge-machining side past which the panel (1) or sheet can be transported, wherein the edge-machining apparatus (2) has at least four edge-machining units (9, 11, 13, 15) which are provided for single-sided operation, each have an edge-machining side and are arranged linearly one behind the other in a row in a transporting direction (R), wherein the respective edge-machining sides of all the edge-machining units (9, 11, 13, 15) are each oriented in the same direction and are located on the same side of the edge-machining apparatus (2), as seen in relation to the transporting direction (R), and wherein two adjacent edge-machining units (9, 11; 11, 13; 13, 15) have arranged between them in each case a linking element (10, 12, 14), which connects the respective edge-machining units (9, 11, 13, 15) to one another in the transporting direction (R), and pivots the panel (1) or sheet, wherein the panels (1) or sheets are transported through the edge-machining apparatus (2) in a state in which they are oriented horizontally in a transporting plane (T), and the pivoting of the panel (1) or sheet in all the linking elements (10, 12, 14) takes place in the form of a rotation with the direction of rotation being identical in each case,
**characterized**
**in that** the linking elements (10, 12, 14) comprise a lifting and pivoting apparatus, for raising and pivoting by an angle and for lowering the panel (1) or sheet to be machined in each case in a horizontal position, and at least some of the linking elements (10, 12, 14) have an angle-positioning apparatus (7) for setting the angle of the panel (1) or sheet, said angle-positioning apparatus having stops (8) which can be pivoted into the transporting plane (R) and setting itself to the desired default angle, and the linking elements (10, 12, 14) each have a side-positioning apparatus (5), by means of which the edge (a, b, c, d) of the panel or sheet which is to be machined in each case is oriented in relation to a reference edge (3) of the respective edge-machining unit (9, 11, 13, 15).

2. Edge-machining apparatus (2) according to Claim 1,
**characterized in that** the pivotable stops (8) are oriented orthogonally in relation to the reference edge (3) of the following edge-machining unit (9, 11, 13, 15) and are mounted such that they can be pivoted about an axis.

3. Edge-machining apparatus (2) according to Claim 1 or 2, **characterized in that** the side-positioning apparatus (5) has a side-positioning bar (6) with rollers.

4. Edge-machining apparatus (2) according to one of Claims 1 to 3, **characterized in that** the first edge-machining unit (9) has arranged upstream of it an entry conveyor (4) with a side-positioning apparatus (5) for orienting in relation to a reference edge (3) the edge (a) of the panel (1) or sheet which is to be machined.

5. Edge-machining apparatus (2) according to one of the preceding claims, **characterized in that** at least some of the edge-machining units (9, 11, 13, 15) have sensors and/or measuring devices for measuring the edge length of the edge (a, b, c, d) of the panel (1) or sheet which is to be machined or for determining further process data during the edge-machining operation.

6. Edge-machining apparatus (2) according to Claim 5,
**characterized by** the provision of the control apparatus, in which the measurement data determined by the sensors are processed and used in order to control the edge-machining apparatus (2) .

7. Method for machining the edges of panels (1) or sheets of glass, marble, stone or ceramic materials, wherein a panel (1) or sheet which is to be machined is transported through an edge-machining apparatus (2) having at least four edge-machining units (9, 11, 13, 15) which are provided for single-sided operation, each have an edge-machining side for machining one edge (a, b, c, d) of the panel (1) or sheet, are arranged linearly one behind the other in a row in a transporting direction (R) and each have a linking element (10, 12, 14), said linking elements being arranged between two adjacent edge-machining units (9, 11; 11, 13; 13, 15), connecting the respective edge-machining units (9, 11, 13, 15) to one another in the transporting direction (R) and pivoting the panel (1) or sheet, wherein the edge-machining sides of all the edge-machining units (9, 11, 13, 15) are each oriented in the same direction and are located on the same side of the edge-machining apparatus (2), as seen in relation to the transporting direction (R), and the panels (1) or sheets are transported through the edge-machining apparatus (2) in a state in which they are oriented horizontally in a transporting plane (T) and are pivoted in all the linking elements (10, 12, 14) in the form of a rotation with the direction of rotation being identical in each case, **characterized in that** the panel (1) or sheet which is to be machined in each case is raised horizontally, and pivoted about an angle, and lowered, in the respective linking element (10, 12, 14) by means of a lifting and pivoting apparatus, and **in that**, in at least some of the linking elements (10, 12, 14), at least one angle of the panel (1) or sheet is set by means of an angle-positioning apparatus (7), which has stops (8) which can be pivoted into the transporting plane and sets itself to the desired default angle, and, as it runs through the linking elements (10, 12, 14), the edge (a, b, c, d) of the panel (1) or sheet which is to be machined is oriented in relation to a reference edge (3) of the respective edge-machining unit (9, 11, 13, 15) in each case by means of a side-positioning apparatus (5).

8. Method according to Claim 7, **characterized in that**, upstream of the first edge-machining unit (9), the edge (a) of the panel (1) or sheet which is to be machined is oriented in relation to a reference edge (3) by means of a side-positioning apparatus (5).

9. Method according to either of Claims 7 and 8,
**characterized in that** the edge length of the edge (a, b, c, d) of the panel (1) or sheet which is to be machined is measured by means of sensors or a measuring device.

10. Method according to one of Claims 7-9,
**characterized in that** the measurement data determined by the sensors is processed, and used in order to control the apparatus (2), in a control apparatus.

11. Method according to one of Claims 7-10,
**characterized in that** the time interval between two successive panels (1) or sheets is a constant which is set irrespective of the panel size and of the edge-machining speed.

12. Method according to Claim 11, **characterized in that** the time constant is 4 seconds.

13. Method according to Claim 11 or 12, **characterized in that** the cycle time for machining a panel (1) or sheet can be attained from the running period required by the respectively longest edge (a, b, c, d) of each individual panel (1) or sheet and the time constant, preferably 4 seconds, which forms the gap period until the following panel (1) or sheet.

## Revendications

1. Dispositif d'usinage des chants (2) destiné à l'usinage des chants de plaques (1) ou de disques en verre, en marbre, en pierre ou en matériaux céramiques, comprenant un équipement de transport pour le mouvement d'avance essentiellement horizontal d'une plaque (1) ou d'un disque à usiner, et au moins quatre unités de machine d'usinage des chants (9, 11, 13, 15) usinant respectivement un chant (a, b, c, d) de la plaque (1) ou du disque, avec un côté d'usinage de chants devant lequel la plaque (1) ou le disque peut être transporté(e), le dispositif d'usinage des chants (2) présentant au moins quatre unités de machine d'usinage des chants (9, 11, 13, 15) travaillant sur un côté et présentant chacune un côté d'usinage de chants, et qui sont disposées en une rangée linéairement les unes derrière les autres dans une direction transport (R), les côtés d'usinage de chants respectifs de toutes les unités de machine d'usinage des chants (9, 11, 13, 15) se trouvant, par rapport à la direction transport (R), sur le même côté du dispositif d'usinage des chants (2) et étant respectivement orientés de façon identique, et respectivement un élément de liaison (10, 12, 14) étant disposé entre deux unités de machine d'usinage des chants (9, 11 ; 11, 13 ; 13, 15) voisines, qui raccorde entre elles les unités de machine d'usinage des chants (9, 11, 13, 15) dans la direction transport (R) et qui fait pivoter la plaque (1) ou le disque, les plaques (1) ou les disques, orienté(e)s en position horizontale dans un plan de transport (T), étant transporté(e)s à travers le dispositif d'usinage des chants (2), et le pivotement de la plaque (1) ou du disque s'effectuant dans tous les éléments de liaison (10, 12, 14) sous la forme d'une rotation avec un sens de rotation respectivement orienté de façon identique,
**caractérisé en ce que**
les éléments de liaison (10, 12, 14) comprennent un dispositif de levage et de pivotement destiné à soulever et à faire pivoter sur un certain angle, ainsi qu'à abaisser la plaque (1) ou le disque à usiner respectivement en position horizontale, et au moins une partie des éléments de liaison (10, 12, 14) présente un dispositif d'orientation angulaire (7), pour un réglage angulaire de la plaque (1) ou du disque, qui présente des butées (8) pouvant pivoter vers l'intérieur dans le plan de transport (R) et qui se règle sur l'angle de consigne souhaité, et les éléments de liaison (10, 12, 14) présentent respectivement un dispositif d'orientation latérale (5) qui oriente respectivement le chant (a, b, c, d) à usiner respectivement de la plaque ou du disque par rapport à un chant de référence (3) de l'unité de machine d'usinage des chants (9, 11, 13, 15) respective.

2. Dispositif d'usinage des chants (2) selon la revendication 1, **caractérisé en ce que** les butées (8) pivotantes sont orientées à angle droit par rapport au chant de référence (3) de l'unité de machine d'usinage des chants (9, 11, 13, 15) qui s'y raccorde et sont supportées de façon pivotante autour d'un axe.

3. Dispositif d'usinage des chants (2) selon la revendication 1 ou 2, **caractérisé en ce que** le dispositif d'orientation latérale (5) présente une barrette d'orientation latérale (6) avec des galets.

4. Dispositif d'usinage des chants (2) selon l'une des revendications 1 à 3, **caractérisé en ce que**, devant la première unité de machine d'usinage des chants (9), il est disposé un transporteur d'entrée (4) avec un dispositif d'orientation latérale (5) pour l'orientation du chant (a) de la plaque (1) ou du disque à usiner par rapport à un chant de référence (3).

5. Dispositif d'usinage des chants (2) selon l'une des revendications précédentes, **caractérisé en ce qu'**au moins une partie des unités de machine d'usinage des chants (9, 11, 13, 15) présentent des capteurs et/ou des appareils de mesure pour le mesurage de la longueur de chant du chant (a, b, c, d) usiné de la plaque (1) ou du disque ou pour la détermination d'autres données de process lors de l'usinage des chants.

6. Dispositif d'usinage des chants (2) selon la revendication 5, **caractérisé en ce qu'**il est prévu un dispositif de commande dans lequel les données de mesure déterminées par les capteurs sont traitées et utilisées pour la commande du dispositif d'usinage des chants (2).

7. Procédé destiné à l'usinage des chants de plaques (1) ou de disques en verre, en marbre, en pierre ou en matériaux céramiques, une plaque (1) ou un disque à usiner étant transporté(e) à travers un dispositif d'usinage des chants (2) avec au moins quatre unités de machine d'usinage des chants (9, 11, 13, 15) travaillant sur un côté, présentant respectivement un côté d'usinage de chants qui usine respectivement un chant (a, b, c, d) de la plaque (1) ou du disque et qui sont disposées en une rangée linéairement les unes derrière les autres dans une direction transport (R), avec respectivement un élément de liaison (10, 12, 14) disposé entre deux unités de machine d'usinage des chants (9, 11 ; 11, 13 ; 13, 15) voisines et raccordant entre elles les unités de machine d'usinage des chants (9, 11, 13, 15) respectives dans la direction transport (R) et faisant pivoter la plaque (1) ou le disque, les côtés d'usinage de chants de toutes les unités de machine d'usinage des chants (9, 11, 13, 15) se trouvant, par rapport à la direction transport (R), sur le même côté du dispositif d'usinage des chants (2) et étant respectivement orientés de façon identique, et les plaques (1) ou les disques étant transporté(e)s à travers le dispositif d'usinage des chants (2) en position horizontale de façon orientée dans un plan de transport (T) et étant pivoté(e)s dans tous les éléments de liaison (10, 12, 14) sous la forme d'un rotation avec respectivement un sens de rotation orienté de façon identique, **caractérisé en ce que** la plaque (1) ou le disque à usiner respectivement est soulevé(e) en position horizontale dans l'élément de liaison (10, 12, 14) respectif au moyen d'un dispositif de levage et de pivotement et est pivoté(e) sur un certain angle ainsi qu'abaissé(e), et **en ce qu'**au moins un angle de la plaque (1) ou du disque est orienté dans au moins une partie des éléments de liaison (10, 12, 14) au moyen d'un dispositif d'orientation angulaire (7) présentant des butées (8) pivotant dans le plan de transport et se réglant sur l'angle de consigne souhaité, et le chant (a, b, c, d) à usiner de la plaque (1) ou du disque est, lors de la traversée des éléments de liaison (10, 12, 14), orienté respectivement au moyen d'un dispositif d'orientation latérale (5) par rapport à un chant de référence (3) de l'unité de machine d'usinage des chants (9, 11, 13, 15) respective.

8. Procédé selon la revendication 7, **caractérisé en ce que**, devant la première unité de machine d'usinage des chants (9), le chant (a) à usiner de la plaque (1) ou du disque est orienté par rapport à un chant de référence (3) au moyen d'un dispositif d'orientation latérale (5).

9. Procédé selon l'une des revendications 7 ou 8, **caractérisé en ce que** la longueur de chant du chant (a, b, c, d) usiné de la plaque (1) ou du disque est mesurée au moyen de capteurs ou d'un équipement de mesure.

10. Procédé selon l'une des revendications 7 à 9, **caractérisé en ce que** les données de mesure déterminées par les capteurs sont traitées dans un dispositif de commande et sont utilisées pour la commande du dispositif (2).

11. Procédé selon l'une des revendications 7 à 10, **caractérisé en ce que** l'intervalle temporel entre deux plaques (1) ou disques qui se suivent est une constante qui est réglée indépendamment de la dimension de plaque ou de la vitesse d'usinage de chants.

12. Procédé selon la revendication 11, **caractérisé en ce que** la constante de temps est de 4 secondes.

13. Procédé selon la revendication 11 ou 12, **caractérisé en ce que** la durée de cycle de l'usinage pour une plaque (1) ou un disque résulte du temps de parcours du chant (a, b, c, d) respectivement le plus long de chaque plaque (1) ou disque individuel(le) et de la constante de temps, de préférence 4 secondes, en tant que temps vide pour la plaque (1) ou le disque suivant.
